# EUROPÄISCHE PATENTSCHRIFT

(11) **EP 0 439 690 B1**
(45) Veröffentlichungstag und Bekanntmachung des Hinweises auf die Patenterteilung: **12.08.1992**
(21) Anmeldenummer: 90120696.1
(22) Anmeldetag: 29.10.1990
(51) Int. Cl.: A47K 11/10

(54) **Toilettenbürsten-Ständer**
Toilet brush holder
Garniture de brosse pour cabinet d'aisance

(30) Priorität: 27.01.1990 DE 4002451
(43) Veröffentlichungstag der Anmeldung: 07.08.1991
(73) Patentinhaber: Roman Dietsche KG, D-79674 Todtnau (DE)
(72) Erfinder: Wissler, Bernhard, W-7868 Todtnau 5 (DE)
(74) Vertreter: Rau, Manfred, Dr. Dipl.-Ing.

(56) Entgegenhaltungen:
- CH-A- 181 763
- DE-A- 3 502 571
- FR-A- 1 394 935
- FR-A- 2 010 872
- FR-A- 2 011 618

## Beschreibung

Die Erfindung betrifft einen Toilettenbürsten-Ständer nach dem Oberbegriff des Anspruches 1.

Aus FR-A-13 94 935 ist ein Toilettenbürsten-Ständer der gattungsgemäßen Art bekannt, bei dem der Tropfeinsatz in einem Gehäuse über einen als elastischer Draht ausgebildeten Verriegelungskörper gehalten ist. Der Draht greift dabei mit seinen Enden in jeweils eine Verriegelungsausnehmung ein, die jeweils durch einen von der Gehäuseinnenseite abstehenden Vorsprung gebildet ist. Ein Ausschieben des Drahtes aus den Verriegelungsausnehmungen zur Freigabe des Tropfeinsatzes erfolgt dabei von der Unterseite des Gehäuses her durch ein Herausheben der Drahtenden nach oben, wobei gegen die elastische Rückstellkraft des Drahtes gearbeitet werden muß.

Ein weiterer Toilettenbürsten-Ständer ist aus der DE 35 02 571 C2 bekannt. Hierbei ist eine Tropfschale in den unteren Teil des Gehäuses des Ständers mittels einer als Bajonett- oder Teilgewindeverschluß ausgebildeten Halterung eingesetzt. Diese Halterung ist an einem Einsatzstutzen ausgebildet, der in den unteren Bereich des Gehäuses eingepaßt ist. Ein Herausnehmen der Tropfschale durch eine entsprechende Schraubbewegung erfordert es, von unten in den Ständer hineinzugreifen. Des weiteren erfordert eine Bajonett- bzw. Teilgewindehalterung eine kreisrunde Ausbildung der Tropfschale und damit des Gehäuses, d. h. die Möglichkeiten für die äußere Gestaltung des Gehäuses werden eingeschränkt, es sei denn, in das Gehäuse wird ein Adapter eingesetzt, der mit dem Bajonettverschluß oder Teilgewinde versehen ist.

Der Erfindung liegt die Aufgabe zugrunde, einen Toilettenbürsten-Ständer der gattungsgemäßen Art so auszugestalten, daß die Tropfschale auf einfachere Weise aus dem Ständer herausnehmbar ist.

Diese Aufgabe wird erfindungsgemäß durch die Merkmale im Kennzeichnungsteil des Anspruches 1 gelöst. Durch die erfindungsgemäßen Maßnahmen wird ermöglicht, daß der Tropf-Einsatz von unten in das Gehäuse eingesteckt und hierbei selbsttätig elastisch verriegelt wird und daß durch einfaches Lösen der elastischen Verriegelung der Tropf-Einsatz wieder herausnehmbar ist. Das Lösen dieser Verriegelung kann durch eine einfache lineare Druckbewegung erfolgen. Die äußere Form des Gehäuses kann auch im unteren, den Tropf-Einsatz aufnehmenden Bereich ausschließlich nach ästhetischen Gesichtspunkten gestaltet werden. Der Tropf-Einsatz muß zum Herausnehmen aus dem Gehäuse bzw. zum Einsetzen in das Gehäuse nur im nicht verschmutzten Bereich ergriffen werden und kann dann gereinigt werden. Die Verriegelung zwischen Gehäuse und Tropf-Einsatz ist - wie Anspruch 2 angibt - formschlüssig, also betriebssicher.

Während es grundsätzlich möglich ist, die Verriegelungsausnehmung auch am Tropf-Einsatz vorzusehen und den Verriegelungskörper entsprechend elastisch am Gehäuse des Ständers anzubringen, ist die Ausgestaltung nach Anspruch 3 deshalb besonders vorteilhaft, weil sie es ermöglicht, die Rückstelleinrichtung optisch verdeckt, d.h. innerhalb des Gehäuses anzuordnen. Anspruch 4 gibt eine besonders einfache Ausgestaltung für die Rückstelleinrichtung wieder. Die weitere Ausbildung nach Anspruch 5 führt dazu, daß das Lösen der Verriegelung zwischen Tropf-Einsatz und Gehäuse durch einen direkten Druck von außen auf den Verriegelungskörper gelöst werden kann. Die Weiterbildung nach Anspruch 6 führt zu einer optisch ansprechenden und spielfreien Verbindung zwischen Tropf-Einsatz und Gehäuse. Die Weiterbildung nach Anspruch 7 bewirkt, daß über sehr kurze Verschiebewege zwischen Tropf-Einsatz und Gehäuse die Verriegelung hergestellt bzw. gelöst werden kann.

Weitere Vorteile und Merkmale der Erfindung ergeben sich aus weiteren Unteransprüchen und der nachfolgenden Beschreibung eines Ausführungsbeispieles anhand der Zeichnung. Es zeigt
Fig. 1 einen Toilettenbürsten-Ständer nach der Erfindung in perspektivischer Explosionsdarstellung,
Fig. 2 einen Querschnitt durch den unteren Bereich des Gehäuses des Ständers,
Fig. 3 einen Querschnitt durch den Tropf-Einsatz des Ständers in derselben Schnittebene wie Fig. 2,
Fig. 4 eine Teil-Außenansicht des Gehäuses gemäß dem Sichtpfeil IV in Fig. 2 und
Fig. 5 eine Teil-Ansicht des Tropf-Einsatzes gemäß dem Sichtpfeil V in Fig. 3.

Wie Fig. 1 entnehmbar ist, besteht der dort abgebildete Toilettenbürsten-Ständer aus einem Gehäuse 1 und einem Tropf-Einsatz 2. Das Gehäuse 1 weist eine obere Deckplatte 3 und einstückig hiermit ausgebildet Seitenwände 4 und eine Rückwand 5 auf. Zur Vorderseite hin ist das Gehäuse 1 mit einer großen Öffnung 6 versehen, in die auch eine in der Deckplatte 3 ausgebildete schlüssellochartige Einhängöffnung 7 für eine Toilettenbürste einmündet. Eine solche Toilettenbürste kann also über die Öffnung 6 in das Gehäuse 1 eingeführt und in der Einhängöffnung 7 in die Deckplatte 3 eingehängt werden. Im unteren Bereich 8 ist das Gehäuse 1 rundum geschlossen, weist also auch unterhalb der Öffnung 6 eine Vorderwand 9 auf. Zumindest in diesem Bereich 8 ist das Gehäuse 1 - abgesehen von den abgerundeten Ecken - etwa pyramidenstumpfförmig ausgebildet, verjüngt sich also vom unteren Rand 10 leicht in Richtung zur Deckplatte 3 hin.

In dem unteren Bereich 8 des Gehäuses 1 ist der Tropf-Einsatz 2 angeordnet und lösbar gehalten. Hierzu weisen die Seitenwände 4, die Rückwand 5 und die Vorderwand 9 eine Innenwand 11 auf, die sich nach oben, also in Richtung zur Deckplatte 3 hin, leicht verjüngt und die in einem oberen umlaufenden Anschlag 12 endet. Die Innenwand 11 wird also durch eine Hinterschneidung gebildet. Im Bereich des unteren Randes 10 und zu diesem offen sind in den Seitenwänden 4 einander gegenüberliegend als Verriegelungsausnehmungen 13 dienende Wanddurchbrüche vorgesehen.

Der Tropf-Einsatz 2 weist einen rahmenförmigen Haltekörper 14 auf, dessen Außenkontur der Kontur der Innenwand 11 angepaßt ist, so daß er weitgehend spielfrei gegen die Innenwand 11 anliegend in den unteren Bereich 8 des Gehäuses 1 eingesetzt werden kann. An einem oberen Rand 15 des rahmenartigen, also hohl ausgebildeten Haltekörpers 14 ist eine aus Glas oder Keramik bestehende Tropfschale 16 elastisch mit dem Haltekörper 14 verbunden, kann also im Falle einer Zerstörung leicht erneuert werden. In den den Seitenwänden 4 des Gehäuses 1 zugeordneten Wandabschnitten des Haltekörpers 14 ist jeweils eine elastische Zunge 17 ausgebildet, an deren unterem freien Ende ein Verriegelungskörper 18 nach außen vorstehend angeformt ist. Wie den Fig. 3 und 5 zu entnehmen ist, sind die Zungen 17 dadurch gebildet, daß vom unteren Rand 19 des Haltekörpers 14 Schlitze 20 nach oben verlaufen, so daß die Zunge 17 jeweils nur im Bereich des oberen Randes 15 mit dem Haltekörper 14 verbunden ist, mit dem sie insgesamt einstückig aus einem elastischen Kunststoff gespritzt ist. Wie insbesondere Fig. 3 entnehmbar ist, ist die Wanddicke des Haltekörpers 14 im Bereich der Zunge 17 so gering, daß die Zunge 17 quer zur Hauptrichtung der Wand elastisch ausgelenkt werden kann; andererseits ist die Wanddicke so groß, daß dieses Auslenken nicht versehentlich durch ein Anstoßen bereits erfolgen kann.

Die Verriegelungsausnehmung 13 hat die Form eines Kreissegmentes mit einem Öffnungswinkel von mehr als 180°, d.h. der Mittelpunkt 21 dieses Kreises liegt in der Verriegelungsausnehmung 13, wie Fig. 4 entnehmbar ist. Die Länge a der durch eine Sekante gebildeten Öffnung 22 im Bereich des unteren Randes 10 des Gehäuses 1 ist also kleiner als der Durchmesser d der Verriegelungsausnehmung 13. Mit anderen Worten heißt dies, daß die Verriegelungsausnehmung 13 sich zum unteren Rand 10 des Gehäuses 1 hin, also zu seiner Öffnung 22 hin, verjüngt. Der Verriegelungskörper 18 entspricht in seiner Form, also in seinem Querschnitt quer zu seiner Verschwenkrichtung 23, der Verriegelungsausnehmung 13, so daß der Verriegelungskörper 18 bei in das Gehäuse 1 eingesetztem Tropf-Einsatz 2 in der entsprechenden Verriegelungsausnehmung 13 angeordnet ist. Hierdurch ist der Tropf-Einsatz 2 gegen ein Herausnehmen aus dem Gehäuse 1 nach unten durch eine formschlüssig wirkende Verriegelung gesichert. Wenn die beiden Verriegelungskörper 18 jeweils unter elastischer Verformung der jeweiligen Zunge 17 so weit nach innen gedrückt werden, daß sie sich aus der jeweiligen Verriegelungsausnehmung 13 lösen, dann kann der gesamte Tropf-Einsatz 2 nach unten aus dem Gehäuse 1 herausgezogen werden. Dies kann mit einer einheitlichen Handbewegung erfolgen, indem der Benutzer mit einer Hand das Gehäuse 1 hält und mit dem Daumen und dem Mittelfinger der anderen Hand die beiden Verriegelungskörper 18 von unten ergreift und aufeinander zu drückt und gleichzeitig den Tropf-Einsatz 2 aus dem Gehäuse 1 herauszieht. Der Benutzer ergreift hierbei den Tropf-Einsatz 2 nur in dem keinesfalls verschmutzten Bereich. Die Tropfschale 16 kann dann gereinigt werden, ohne daß sie aus dem Tropf-Einsatz 2 herausgenommen zu werden braucht. Auch während des Reinigens der Tropfschale 16 braucht der Benutzer diese nicht zu berühren.

Das Gehäuse 1 einerseits und der Haltekörper 14 andererseits sind jeweils einstückig aus Kunststoff durch Spritzgießen hergestellt. Wenn der Tropf-Einsatz 2 in das Gehäuse 1 eingesetzt ist, dann liegen der untere Rand 19 des Haltekörpers 14 und der untere Rand 10 des Gehäuses 1 bündig, d.h. der Ständer steht insgesamt auf beiden Rändern auf.

Obwohl der Haltekörper 14 eine relativ geringe Wanddicke aufweist, ist er insbesondere in seinem oberen, die Tropfschale 16 aufnehmenden Bereich ausreichend steif, da hier ein winkelförmig nach unten abgesetzter Steg einstückig mit dem Haltekörper 14 ausgebildet ist, der gleichzeitig als Auflage 24 für den Rand der Tropfschale 16 dient. Der Rand der Tropfschale 16 wird an einer Seite von einem gegenüber dem Rand 15 des Haltekörpers 14 festen Raststeg 25 und an einer gegenüberliegenden Seite von einem elastisch nachgiebigen Raststeg 26 übergriffen. Die Tropfschale 16 ist also elastisch in den Haltekörper 14 eingerastet und kann in Falle einer Beschädigung leicht ausgewechselt werden. Andererseits kann eine Reinigung der Tropfschale 16 erfolgen, ohne daß der Benutzer die Tropfschale 16 selber berühren muß, da sie versehentlich nicht aus dem Haltekörper 14 herausfallen kann.

## Patentansprüche

1. Toilettenbürsten-Ständer, bestehend aus einem Gehäuse (1), in dessen unterem Bereich (8) ein Tropf-Einsatz (2) nach unten herausnehmbar gehalten ist, wobei mindestens ein Verriegelungskörper (18) und eine diesen aufnehmende Verriegelungsausnehmung ( 13) vorgesehen sind und der Verriegelungskörper ( 18) gegen eine elastische Rückstelleinrichtung aus der Verriegelungsausnehmung (13) ausschiebbar angebracht ist, dadurch gekennzeichnet, daß der Tropf-Einsatz (2) einerseits und das Gehäuse (1) andererseits mit dem mindestens einen Verriegelungskörper (18) einerseits und der diesen aufnehmenden Verriegelungsausnehmung (13) andererseits versehen sind, wobei der mindestens eine Verriegelungskörper (18) quer zur Wand des Gehäuses (1) aus der Verriegelungsausnehmung (13) ausschiebbar ist.

2. Toilettenbürsten-Ständer nach Anspruch 1, dadurch gekennzeichnet, daß der mindestens eine Verriegelungskörper (18) formschlüssig in die mindestens eine Verriegelungsausnehmung (13 ) eingreift.

3. Toilettenbürsten-Ständer nach Anspruch 1 oder 2, dadurch gekennzeichnet, daß der mindestens eine Verriegelungskörper (18) an dem Tropf-Einsatz (2) angebracht und die Verriegelungsausnehmung (13) in der Wand des Gehäuses (1) ausgebildet sind.

4. Toilettenbürsten-Ständer nach einem der Ansprüche 1 bis 3, dadurch gekennzeichnet, daß der Verriegelungskörper (18) an einer eine Rückstelleinrichtung bildenden elastisch verschwenkbaren Zunge (17) angebracht ist.

5. Toilettenbürsten-Ständer nach Anspruch 3, dadurch gekennzeichnet, daß die Verriegelungsausnehmung (13) als Wanddurchbruch in der Wand des Gehäuses (1) ausgebildet ist.

6. Toilettenbürsten-Ständer nach Anspruch 5, dadurch gekennzeichnet, daß der Verriegelungskörper (18) dem Querschnitt der durch einen Wanddurchbruch gebildeten Verriegelungsausnehmung (13) angepaßt ist.

7. Toilettenbürsten-Ständer nach Anspruch 5 oder 6, dadurch gekennzeichnet, daß die durch einen Wanddurchbruch gebildete Verriegelungsausnehmung (13) eine im unteren Rand (10) des Gehäuses (1) befindliche Öffnung (22) aufweist.

8. Toilettenbürsten-Ständer nach Anspruch 7, dadurch gekennzeichnet, daß die Verriegelungsausnehmung (13) sich zur Öffnung (22) hin verjüngt.

9. Toilettenbürsten-Ständer nach einem der Ansprüche 1 bis 8, dadurch gekennzeichnet, daß der Tropf-Einsatz (2) einen rahmenartigen Haltekörper (14) aufweist, dessen Außenform der Innenwand (11) des Gehäuses (1) in seinem unteren Bereich (8) angepaßt ist.

10. Toilettenbürsten-Ständer nach einem der Ansprüche 1 bis 9, dadurch gekennzeichnet, daß der Tropf-Einsatz (2) aus einem rahmenartigen Haltekörper (14) und einer in diesen eingesetzten Tropfschale (16) gebildet ist.

11. Toilettenbürsten-Ständer nach einem der Ansprüche 1 bis 10, dadurch gekennzeichnet, daß der Tropf-Einsatz (2) zumindest im Bereich der Rückstelleinrichtung mit Verriegelungskörper (18) aus elastischem Kunststoff besteht.

12. Toilettenbürsten-Ständer nach einem der Ansprüche 9 bis 11, dadurch gekennzeichnet, daß der Haltekörper (14) einstückig aus elastischem Kunststoff besteht.

13. Toilettenbürsten-Ständer nach Anspruch 10, dadurch gekennzeichnet, daß die Tropfschale (16) aus Glas, Porzellan od.dgl. besteht.

14. Toilettenbürsten-Ständer nach Anspruch 10, dadurch gekennzeichnet, daß die Tropfschale (16) elastisch in den Haltekörper (14) eingerastet ist.

## Claims

1. Toilet brush holder, consisting of a housing (1), in the lower region (8) of which a drip insert (2) is held such that it can be taken out downwardly, whereby at least one locking body (18) and one locking recess (13) receiving the locking body (18) are provided and whereby the locking body (18) is disposed in a manner in which it can be drawn out of the locking recess (13) against an elastic restoring device, characterized in that the drip insert (2) on the one hand and the housing (1) on the other hand are provided on the one hand with the at least one locking body ( 18) and on the other hand with the locking recess (13) receiving this locking body (18), whereby the at least one locking body (18) can be drawn out of the locking recess (13) transversly to the wall of the housing (1).

2. Toilet brush holder according to claim 1, characterized in that the at least one locking body (18) engages form-fittingly with the at least one locking recess (13).

3. Toilet brush holder according to claim 1 or 2, characterized in that the at least one locking body (18) is disposed at the drip insert (2) and the locking recess (13) is formed in the wall of the housing (1).

4. Toilet brush holder according to one of claims 1 to 3, characterized in that the locking body (18) is disposed at an elastically pivotable tongue (17) forming a restoring device.

5. Toilet brush holder according to claim 3, characterized in that the locking recess (13) is formed as a cutting through in the wall of the housing (1).

6. Toilet brush holder according to claim 5, characterized in that the locking body ( 18) is adapted to the cross section of the locking recess (13) which is formed by a cutting through of the wall.

7. Toilet brush holder according to claim 5 or 6, characterized in that the locking recess (13) formed by a cutting through of the wall comprises an opening (22) located in the lower region (10) of the housing (1).

8. Toilet brush holder according to claim 7, characterized in that the locking recess (13) tapers towards the opening (22).

9. Toilet brush holder according to one of claims 1 to 8, characterized in that the drip insert (2) comprises a frame-like holding body (14), the outer form of which is adapted to the inner wall (11) of the housing (1) in its lower region (8).

10. Toilet brush holder according to one of claims 1 to 9, characterized in that the drip insert (2) is formed by a frame-like holding body (14) and by a drip pan (16) inserted into this holding body (14).

11. Toilet brush holder according to one of claims 1 to 10, characterized in that the drip insert (2) is made of elastic plastics material at least in the region of the restoring device with locking body (18).

12. Toilet brush holder according to one of claims 9 to 11, characterized in that the holding body (14) is made of elastic plastics material in one piece.

13. Toilet brush holder according to claim 10, characterized in that the drip pan (16) is made of glass, porcelaine or the like.

14. Toilet brush holder according to claim 10, characterized in that the drip pan (16) is elastically locked in the holding body (14).

## Revendications

1. Garniture de brosse pour cabinet d'aisance, constituée d'un corps (1), dans la partie inférieure (8) duquel une boîte d'égouttage (2) est maintenue en pouvant être retirée par le bas, au moins un élément de verrouillage (18) et une ouverture de verrouillage (13) pour cet élément étant prévus, l'élément de verrouillage (18) étant disposé pour pouvoir sortir de l'ouverture de verrouillage (13) contre l'action d'un organe de rappel élastique, caractérisée en ce que la boîte d'égouttage (2), d'une part, et le corps (1), d'autre part, sont munis de l'élément ou des éléments de verrouillage, d'une part, et de l'ouverture ou des ouvertures de verrouillage (13), d'autre part, recevant cet ou ces éléments, chaque élément de verrouillage (18) pouvant être retiré de l'ouverture de verrouillage (13) perpendiculairement à la paroi du corps (1).

2. Garniture de brosse pour cabinet d'aisance selon la revendication 1, caractérisée en ce que le ou les éléments de verrouillage (18) engrènent par liaison de forme dans l'ouverture ou les ouvertures de verrouillage (13).

3. Garniture de brosse pour cabinet d'aisance selon la revendication 1 ou 2, caractérisé en ce que le ou les éléments de verrouillage (18) sont disposés sur la boîte d'égouttage (2) et que la ou les ouvertures de verrouillage (13) sont formées dans la paroi du corps (1).

4. Garniture de brosse pour cabinet d'aisance selon l'une des revendications 1 à 3, caractérisé en ce que l'élément de verrouillage (18) est disposé sur une languette (17) pivotant élastiquement et constituant un organe de rappel.

5. Garniture de brosse pour cabinet d'aisance selon la revendication 3, caractérisée en ce que l'ouverture de verrouillage (13) est constituée sous forme d'évidement traversant la paroi du corps (1).

6. Garniture de brosse pour cabinet d'aisance selon la revendication 5, caractérisée en ce que l'élément de verrouillage (18) est adapté à la section de l'ouverture de verrouillage (13) constituée d'un évidement de paroi.

7. Garniture de brosse pour cabinet d'aisance selon la revendication 5 ou 6, caractérisée en ce que l'ouverture de verrouillage (13) constituée d'un évidement de paroi présente une embouchure (22) qui se trouve dans le bord inférieur (10) du corps (1).

8. Garniture de brosse pour cabinet d'aisance selon la revendication 7, caractérisée en ce que l'ouverture de verrouillage (13) va en se rétrécissant vers l'embouchure (22).

9. Garniture de brosse pour cabinet d'aisance selon l'une des revendications 1 à 8, caractérisée en ce que la boîte d'égouttage (2) comporte un corps de maintien (14) en forme de cadre et dont la forme extérieure est adaptée à la paroi intérieure (11) du corps (1) dans sa partie inférieure (8).

10. Garniture de brosse pour cabinet d'aisance selon l'une des revendications 1 à 9, caractérisée en ce que la boîte d'égouttage (2) est constituée d'un corps de maintien (14) en forme de cadre et d'une cuvette d'égouttage (16) introduite dans celui-ci.

11. Garniture de brosse pour cabinet d'aisance selon l'une des revendications 1 à 10, caractérisée en ce que la boîte d'égouttage (2) est constituée en matière plastique, au moins dans la zone de l'organe de rappel muni de l'élément de verrouillage (18).

12. Garniture de brosse pour cabinet d'aisance selon l'une des revendications 9 à 11, caractérisée en ce que le corps de maintien (14) est en une seule pièce en matière plastique élastique.

13. Garniture de brosse pour cabinet d'aisance selon la revendication 10, caractérisée en ce que la cuvette d'égouttage (16) est en verre, en porcelaine ou similaire.

14. Garniture de brosse pour cabinet d'aisance selon la revendication 10, caractérisée en ce que la cuvette d'égouttage (16) est enclenchée élastiquement dans le corps de maintien (14).
